# EUROPÄISCHE PATENTSCHRIFT

(11) **EP 0 584 083 B1**
(45) Veröffentlichungstag und Bekanntmachung des Hinweises auf die Patenterteilung: **21.12.1994**
(21) Anmeldenummer: 92906751.0
(22) Anmeldetag: 19.03.1992
(51) Int. Cl.: E03D 5/00

(54) **Klosett mit einem Klosettbecken**
Water closet with bowl
WC avec cuvette

(30) Priorität: 23.04.1991 DE 9104935 U; 11.11.1991 DE 4136931
(43) Veröffentlichungstag der Anmeldung: 02.03.1994
(73) Patentinhaber: SANIVAC VAKUUMTECHNIK GmbH, 22880 Wedel b. Hamburg (DE)
(72) Erfinder: HAATANEN, Rauno, D-2000 Hamburg 1 (DE)
(74) Vertreter: DIEHL GLAESER HILTL & PARTNER
(86) Internationale Anmeldenummer: EP9200611
(87) Internationale Veröffentlichungsnummer: WO9218713

(56) Entgegenhaltungen:
- DE-A- 3 932 893
- FR-A- 2 050 775
- FR-A- 2 434 241
- GB-A- 2 194 260

## Beschreibung

Die Erfindung bezieht sich auf ein Klosett mit einem Klosettbecken, insbesondere in einem Fahrzeug, mit einer Ejektor-Vorrichtung zum Erzeugen von Unterdruck, einem Zwischenbehälter und einem Sammelbehälter, die über Rohrleitungen mit Ventilen miteinander verbunden sind, wobei die Ejektor-Vorrichtung zur Erzeugung von Unterdruck den Zwischenbehälter unter Unterdruck setzt, wobei bei geöffnetem Ventil in der Leitung von dem Klosettbecken eine Ablaufmasse in den Zwischenbehälter gesaugt und von dort in den Sammelbehälter gedrückt wird,
Bei einem derartigen bekannten Ablaufsystem (DE-OS 39 32 893) werden dem Sammelbehälter und dem Zwischenbehälter Luft bzw. Gase entnommen und in einen Druckbehälter gegeben. Weiterhin soll der Druckbehälter zusammen mit dem Vakuum im Zwischen- und Sammelbehälter dafür sorgen, daß die Ablaufmasse in den Sammelbehälter gelangt. Der Vakuumerzeuger und der Druckbehälter können jedoch nicht ausreichend groß dimensioniert werden, um dies zu erreichen, so daß Bedenken bestehen, ob das bekannte System überhaupt funktioniert. Da der Sammelbehälter ein relativ großes Volumen hat, müßte auch die Vakuumpumpe relativ groß ausgebildet sein. In jedem Fall würde aufgrund dieses großen Volumens das Klosett - wenn überhaupt - dann nur in relativ großen Zeitabständen benutzt werden können. Bei dem bekannten System sind darüber hinaus noch Einrichtungen erforderlich, die das gesamte System nicht nur umständlich und störanfällig sondern auch sehr aufwendig machen.

Der Erfindung liegt die Aufgabe zugrunde, ein Klosett der eingangs genannten Art einfacher auszugestalten und darüber hinaus auch hinsichtlich des technisch erforderlichen Aufwands zu vereinfachen.

Erreicht wird dies durch die in dem kennzeichnenden Teil des Anspruchs angegebenen Merkmale.

Zunächst ist bedeutend, daß eine relativ kleine vakuumerzeugende Einrichtung verwendet werden kann, da lediglich das relativ kleine Volumen des Zwischenbehälters, es handelt sich hierbei um einige Liter, evakuiert werden muß. Ist der Zwischenbehälter genügend unter Unterdruck gesetzt worden, so kann Ablaufmasse angesaugt und durch Einleitung von Druckluft aus dem Zwischenbehälter heraus in den Sammelbehälter gedrückt werden. Außer dem geringeren Aufwand im Hinblick auf die Vakuumpumpe kann beim Klosett gemäß der Erfindung dieses in relativ kleinen Zeiträumen benutzt werden.

Gemäß der Erfindung befinden sich, bis auf den Sammelbehälter und die dorthin führende Leitung, alle Leitungen, alle Ventile sowie der Zwischenbehälter und die Vakuumeinrichtung in unmittelbarer Nähe zum Klosettbecken, d.h. im Sitz oder unterhalb der Schüssel. Dies ist von besonderer Bedeutung, wenn es um Installationen in Fahrzeugen geht, bei denen von Hause aus Raumprobleme auftreten.

Die Erfindung ist insbesondere einsatzfähig für schienengebundene Fahrzeuge, aber auch beispielsweise für Überlandbusse.

Die Erfindung wird anhand der Zeichnung beispielsweise erläutert.

Die einzige Figur der Zeichnung zeigt schematisch ein Klosett gemäß der Erfindung.

Mit 1 ist in der Figur ein Klosettbecken gezeigt, welches mit einem nicht näher erläuterten bekannten Wasserspülsystem versehen ist. Am Auslaufende der Klosettschüssel 1 befindet sich ein Ventil 5, welches über eine Leitung 7 zu einem Zwischenbehälter 17 führt, in dem eine Vakuumeinrichtung in unmittelbarer räumlicher Nähe oder über eine kurze Leitung mit Ventil angeordnet ist. Die Vakuumeinrichtung 6 ist so ausgestaltet, daß der Innenraum des Zwischenbehälters 17 sehr schnell evakuiert werden kann. Die abgesaugten Gase können auch in den Sammelbehälter 9 gebracht werden. Als Vakuumeinrichtung kommt ein Ejektor in Frage, der über die ohnehin vorhandene Drucklufteinreichtung betätigt wird.

Weiterhin führt in den Sammelbehälter 17 über ein Ventil 20 eine Leitung 15, die an das Druckluftnetz oder einen Drucklufterzeuger angeschlossen ist.

In der Zeichnung sind Ansteuerleitungen für die Ventile sowie Meß- und Befehlsleitungen (in ununterbrochenen Linien) schematisch angegeben, die zu einer nicht gezeigten Steuerung führen.

Soll aus der Klosettschüssel 1 Ablaufmasse entfernt werden, so wird zunächst der eigentliche Spülvorgang eingeleitet, wobei das Ventil 5 geschlossen ist. Zuvor hat die Vakuumpumpe 6 schon den Innenraum des Zwischenbehälters 17 evakuiert, und die Ventile 20 und 8 sind geschlossen.

Als nächstes wird das Ventil 5 geöffnet, so daß die Ablaufmasse über die Leitung 7 zufolge des Unterdrucks in den Zwischenbehälter 17 gelangt.

Sodann wird das Ventil 5 geschlossen und die Ventile 8 und 20 werden geöffnet, so daß die Druckluft die Ablaufmasse aus dem Zwischenbehälter 17 in den Sammelbehälter 9 drückt.

Der Sammelbehälter 9 kann ein Volumen von 100 Litern oder mehr haben. Der Zwischenbehälter 17 hingegen kann beispielsweise einen Inhalt von einigen Litern haben. Zum Spülvorgang selbst werden bei dem Klosett gemäß der Erfindung nur Bruchteile eines Liters an Spülwasser benötigt.

Bei der bevorzugten Ausführungsform der vorliegenden Erfindung wird das bei Schienenfahrzeugen ohnehin vorhandene Druckluftsystem zweckmäßigerweise herangezogen, wobei keine Pumpe mit mechanisch beweglichen Teilen erforderlich ist, sondern ein Ejektor eingesetzt werden kann. Dies bedeutet, daß an Stelle von mechanischen Pumpen lediglich Ventile erforderlich sind. Darüber hinaus stellt das Bordnetz von schienengebundenen Fahrzeugen einen relativ hohen Druck zur Verfügung, so daß einerseits die gewünschte hohe Vakuumleistung möglich ist und andererseits auch der Fördervorgang der Ablaufmasse aus dem Zwischenbehälter in den Ablaufbehälter zuverlässig durchgeführt werden kann. Schließlich kommt noch hinzu, daß relativ wenig Spülwasser benötigt wird, was insbesondere bei frostgefährdeten Räumen von Bedeutung ist.

## Patentansprüche

1. Klosett mit einem Klosettbecken, insbesondere in einem Fahrzeug, mit einer Ejektor-Vorrichtung (6) zum Erzeugen von Unterdruck, einem Zwischenbehälter (17) und einem Sammelbehälter (9), die über Rohrleitungen (7, 10) mit Ventilen (5, 8) miteinander verbunden sind, wobei die Ejektor-Vorrichtung (6) zur Erzeugung von Unterdruck den Zwischenbehälter (17) unter Unterdruck setzt, wobei bei geöffnetem Ventil (5) in der Leitung (7) von dem Klosettbecken eine Ablaufmasse in den Zwischenbehälter (17) gesaugt und von dort in den Sammelbehälter (9) gedrückt wird, dadurch gekennzeichnet, daß ein Ventil (20) in einer Druckluftzufuhrleitung (15) in geöffneter Stellung und bei geschlossenem Ventil (5) in der Leitung (7) zum Klosettbecken (1) bewirkt, daß die in den Zwischenbehälter (17) gesaugte Ablaufmasse in den Sammelbehälter (9) gedrückt wird; daß der Zwischenbehälter (17) ein Volumen von nur einigen Litern hat und daß alle Ventile (5, 8, 20), der Zwischenbehälter (17), die Vorrichtung (6) zur Erzeugung von Unterdruck und alle Leitungen (7, 15) bis auf die zum Sammelbehälter (9) führende Leitung (10) im Sitz des Klosettbeckens (1) untergebracht sind.

## Claims

1. Lavatory having a lavatory bowl, in particular in a vehicle, having an ejector device (6) for generating negative pressure, an intermediate container (17) and a collecting container (9) which are connected to one another by means of pipe lines (7, 10) with valves (5, 8), the ejector device (6) placing the intermediate container (17) under negative pressure in order to generate negative pressure, wherein, when the valve (5) is open in the pipe (7) a drainage mass is drawn from the lavatory bowl into the intermediate container (17) and is urged from there into the collecting container (9), characterised in that a valve (20) in a compressed air delivery pipe (15) in the open position and when the valve (5) is closed in the pipe (7) to the lavatory bowl causes the drainage mass drawn into the intermediate container (17) to be urged into the collecting container (9); in that the volume of the intermediate container (17) is only a few litres; and in that all the valves (5, 8, 20), the intermediate container (17), the device (6) for generating negative pressure and all the pipes (7, 15) apart from the pipe leading to the collecting container (9) are accommodated in the seat of the lavatory bowl (1).

## Revendications

1. WC avec une cuvette, en particulier dans un véhicule, avec un dispositif éjecteur (6) pour la génération de dépression, un récipient intermédiaire (17) et un récipient collecteur (9), qui sont reliés entre eux par des canalisations (7, 10) avec des vannes (5, 8), dans lequel le dispositif éjecteur (6) pour la génération de dépression met le récipient intermédiaire (17) en dépression, et, lorsque la vanne (5) située dans la canalisation (7) est ouverte, la matière d'écoulement est aspirée de la cuvette de WC dans le récipient intermédiaire (17) et de là poussée dans le récipient collecteur (9),
caractérisé en ce que, lorsqu'une vanne (20) située dans une canalisation d'amenée d'air comprimé (15) est en position ouverte, la vanne (5) dans la canalisation (7) conduisant à la cuvette (1) étant fermée, il en résulte que la matière à évacuer qui a été aspirée dans le récipient intermédiaire (17) est poussée dans le récipient collecteur (9) ;
en ce que le récipient intermédiaire (17) a un volume de quelques litres seulement,
et en ce que toutes les vannes (5, 8, 20), le récipient intermédiaire (17), le dispositif (6) pour la génération de dépression et toutes les canalisations (7, 15), sauf la canalisation (10) conduisant au récipient collecteur (9) sont logés dans le siège de la cuvette (1).
